# EUROPÄISCHE PATENTANMELDUNG

(11) **EP 3 398 877 A1**
(43) Veröffentlichungstag der Anmeldung: **07.11.2018**
(21) Anmeldenummer: 17169349.2
(22) Anmeldetag: 03.05.2017
(51) Int. Cl.: B65D 81/34, B65D 5/68, B65D 5/66, B65D 5/42, B65D 81/26, B65D 5/24, B65D 5/22

(54) **TRANSPORTVERPACKUNG FÜR ZUBEREITETE, WARME SPEISEN**

(71) Anmelder: Giusti, Emilio, 6300 Zug (CH)
(72) Erfinder: Giusti, Emilio, 6300 Zug (CH)
(74) Vertreter: Michalski Hüttermann & Partner Patentanwälte mbB

(57) **Zusammenfassung**

Die Erfindung betrifft eine Transportverpackung (10) für zubereitete, warme Speisen, insbesondere für Pizza, umfassend ein Trägerelement (12, 86) für die Ablage der zubereiteten, warmen Speisen, und einen umschließenden Transportbehälter (10) für die Aufnahme der zubereiteten, warmen Speisen, wobei das Trägerelement (12, 86) aus einem bis zu einer Grenztemperatur von wenigstens 200°C hitzebeständigen, lebensmittelgeeigneten und feuchtigkeitsundurchlässigen Material hergestellt ist. Die Erfindung betrifft außerdem eine Verwendung eines Trägerelements (12, 86) aus einem bis zu einer Grenztemperatur von wenigstens 200°C hitzebeständigen, lebensmittelgeeigneten und feuchtigkeitsundurchlässigen Material für eine Transportverpackung (10) für zubereitete, warme Speisen, insbesondere für Pizza, wobei das Trägerelement (12, 86) für die Ablage der zubereiteten, warmen Speisen ausgeführt ist, und die Transportverpackung (10) einen umschließenden Transportbehälter (84) für die Aufnahme der zubereiteten, warmen Speisen aufweist.

## Beschreibung

Die vorliegende Erfindung betrifft eine Transportverpackung für zubereitete, warme Speisen, insbesondere für Pizza, umfassend ein Trägerelement für die Ablage der zubereiteten, warmen Speisen, und einen umschließenden Transportbehälter für die Aufnahme der zubereiteten, warmen Speisen.

Weiterhin betrifft die Erfindung eine Verwendung eines Trägerelements.

Derartige Transportverpackungen werden beispielsweise verwendet, um zubereitete Speisen für eine Auslieferung zu verpacken. Dabei ist insbesondere eine Auslieferung von Pizza zum unmittelbaren Verzehr seit langem bekannt. Die Pizza wird üblicherweise in einem Restaurant in einem Pizzaofen gebacken, und frisch fertiggebacken an Kunden ausgeliefert. Der Pizzaofen ermöglicht dabei eine besonders schmackhafte Zubereitung der Pizza, da die Pizza dort gegenüber einem üblichen Haushaltsbackofen mit besonders hohen Temperaturen gebacken werden kann. Aus diesem Grund erfreut sich das Bestellen und Ausliefern frischer Pizza hoher Beliebtheit bei Kunden.

Für das Ausliefern der Pizza wird die Pizza typischerweise nach dem Backen in eine Kartonverpackung gelegt. Die Kartonverpackung bildet einen umschließenden Transportbehälter für die Aufnahme der frisch zubereiteten, warmen Pizza. Außerdem wird die Pizza oft in der Transportverpackung geschnitten, wodurch ein anschließender Verzehr der Pizza ohne Besteck ermöglicht wird. Danach wird der umschließende Transportbehälter geschlossen. Die Pizza wird mit der Transportverpackung zusätzlich in eine wärmeisolierende Kiste oder Box gelegt, und zum Kunden geliefert. Dabei ist eine möglichst unverzügliche und schnelle Auslieferung der Pizza an den Kunden essentiell, um dem Kunden eine frische und geschmackvolle Pizza mit einer Konsistenz wie frisch aus dem Pizzaofen liefern zu können.

Speziell zu üblichen Essenszeiten kann es jedoch zu Engpässen kommen, wenn viele Kunden gleichzeitig eine frisch zubereitete Pizza essen möchten und bestellen. Es gibt üblicherweise ein relativ kleines Zeitfenster zu den üblichen Essenszeiten, in denen die Kunden die Pizza verzehren möchten. Daher kann es vorkommen, dass die Kunden lange auf Ihre Speisen warten müssen und die Speisen nicht zur gewünschten Zeit beim Kunden sind. Außerdem kann es vorkommen, dass die Speisen beim Kunden nicht in einer gewünschten Qualität ankommen. Wenn der Transport der Speisen zum Kunden zu lange dauert kann es vorkommen, dass die Speisen nicht mehr eine gewünschte Temperatur aufweisen, dass die Konsistenz aufgrund von Feuchtigkeit in der Verpackung schlecht ist, dass insbesondere der Pizzateig nicht mehr knusprig ist, oder ähnliches.

Ein Erwärmen von erkalteter Pizza beim Kunden ist oft schwierig, und führt nur selten dazu, dass die Pizza in einer gewünschten Qualität verzehrt werden kann. Beispielsweise beim Aufwärmen in einer Mikrowelle kann es vorkommen, dass die Pizza insgesamt matschig wird und der Pizzaboden seine Knusprigkeit verliert. Beim Erwärmen in einem Backofen kann demgegenüber meist eine bessere Qualität der erwärmten Pizza erreicht werden. Allerdings ist die Handhabung oft schwierig, da die Pizza zum Erwärmen aus der Transportverpackung entnommen werden muss, und eine Pizza neben Tomatensauce beispielsweise einen hohen Anteil an Fett aufweist, wodurch leicht Verunreinigungen entstehen können.

Beim Verzehr von gelieferten zubereiteten, warmen Speisen kommt es häufig vor, dass die Speisen direkt aus der Transportverpackung verzehrt werden. Beispielsweise werden Pizzakartons häufig beim Sitzen auf den Beinen abgestellt. Bei üblichen Kartonverpackungen kann es dabei vorkommen, dass aus der Verpackung Flüssigkeit, insbesondere Fett oder Tomatensoße, ausläuft, oder durch die Verpackung durchtritt. Dies kann zu einer Verschmutzung der Kleidung des Kunden führen, oder zumindest zu einer Verschmutzung des Bodens.

Trotz all dieser seit langem bekannten Probleme werden entsprechende Transportverpackungen für zubereitete, warme Speisen seit mehreren Dekaden im Wesentlichen in unveränderter Weise verwendet.

In diesem Zusammenhang ist aus der DE 92 06 059 U1 ein Transportbehälter für Lebensmittel, beispielsweise für Pizza oder dergleichen, bekannt. Der Transportbehälter besteht aus einem schalenartigen Unterteil und einem Deckelteil, wobei das Unterteil einen Boden sowie Randwandungen aufweist, die einen Aufnahmeraum umfänglich begrenzen und sich ausgehend vom Rand des Bodens von diesem weg nach oben und zumindest teilweise in einem stumpfen Winkel a > 90° zum Boden schräg nach außen divergierend erstrecken sowie mit ihren oberen Rändern eine obere Behälteröffnung umschließen, und wobei das Deckelteil mit einer im wesentlichen ebenen Deckelwandung in einer Verschlusslage den Aufnahmeraum des Unterteils im Wesentlichen nach oben abdeckt, wobei das Deckelteil in der Verschlusslage kraftschlüssig und/oder über mindestens eine schnappbare Form- oder Kraftformschlussverbindung an dem Unterteil arretierbar ist.

Aus der DE 20 2008 008 702 U1 ist ein Faltkarton aus einem einstückigen Zuschnitt aus Wellpappe bekannt, der aus einem Behälterteil für die Aufnahme und den Transport von warmen oder kalten Speisen, insbesondere Pizza, und einem einstückig daran angelenkten Deckel besteht. Die Innenseite des Deckels trägt einen Werbeaufdruck aus für Lebensmittel geeigneten Farbstoffen. Der Faltkarton ist als klassischer Pizzakarton ausgeführt.

Ein weiterer Faltkarton ist aus der DE 44 28 948 C2 bekannt. Im Detail handelt es sich dabei um ein Aufnahmebehältnis für Warmspeisen, insbesondere für Pizzen im warmen Zustand, mit einem Speisenaufnahmeraum, der von oberen, unteren und seitlichen, aus Pappe oder Karton bestehenden Behältniswänden begrenzt ist, wobei an der Innenfläche der oberen Behältniswand ein über zumindest einen Großteil der nach oben weisenden Speisenoberfläche der aufgenommenen Warmspeise verteilt angeordnetes Dampfbindemittel vorgesehen ist, das dazu dient, von der Warmspeise aufsteigenden warmen Wasserdampf zu binden. Das Dampfbindemittel ist Bestandteil einer an der Innenfläche der oberen Behältniswand festgelegten und vor der Festlegung für sich allein handhabbaren Dampfbindeeinrichtung. Die Dampfbindeeinrichtung ist als biegeflexibles Flachteil ausgeführt ist und umfasst eine beutelartige Flachhülle, die eine Mehrzahl von in der Hüllenebene verteilt angeordneten Kammern bildet, in denen sich das in granulat- oder pulverähnlicher Form vorliegende Dampfbindemittel befindet, dass die Flachhülle aus zwei jeweils dampfdurchlässigen, blattähnlich dünnen Hüllenwänden besteht, die flachseitig aneinandergesetzt und im Bereich der Kammerränder durch Verschweißen oder Verkleben fest miteinander verbunden sind, und dass die Flachhülle mit ihrer rückseitigen dampfdurchlässigen Hüllenwand unmittelbar an die Innenfläche der oberen Behältniswand angesetzt ist.

Ausgehend von dem oben genannten Stand der Technik liegt der Erfindung somit die Aufgabe zugrunde, eine Transportverpackung für zubereitete, warme Speisen, insbesondere für Pizza, und eine Verwendung eines Trägerelements anzugeben, welche die obigen Nachteile zumindest teilweise überwinden. Insbesondere liegt der Erfindung die Aufgabe zugrunde, eine Transportverpackung für zubereitete, warme Speisen, insbesondere für Pizza, und eine Verwendung eines Trägerelements anzugeben, welche eine einfache Bereitstellung von frischen, warmen Speisen durch eine Auslieferung ermöglichen, die eine einfache Handhabung und einen einfachen Verzehr der Speisen ermöglichen, und die ein Erwärmen der Speisen nach der Auslieferung erleichtern.

Die Lösung der Aufgabe erfolgt erfindungsgemäß durch die Merkmale der unabhängigen Ansprüche. Vorteilhafte Ausgestaltungen der Erfindung sind in den Unteransprüchen angegeben.

Erfindungsgemäß ist somit eine Transportverpackung für zubereitete, warme Speisen angegeben, insbesondere für Pizza, umfassend ein Trägerelement für die Ablage der zubereiteten, warmen Speisen, und einen umschließenden Transportbehälter für die Aufnahme der zubereiteten, warmen Speisen, wobei das Trägerelement aus einem bis zu einer Grenztemperatur von wenigstens 200°C hitzebeständigen, lebensmittelgeeigneten und feuchtigkeitsundurchlässigen Material hergestellt ist.

Erfindungsgemäß ist außerdem eine Verwendung eines Trägerelements aus einem bis zu einer Grenztemperatur von wenigstens 200°C hitzebeständigen, lebensmittelgeeigneten und feuchtigkeitsundurchlässigen Material für eine Transportverpackung für zubereitete, warme Speisen, insbesondere für Pizza, angegeben, wobei das Trägerelement für die Ablage der zubereiteten, warmen Speisen ausgeführt ist, und die Transportverpackung einen umschließenden Transportbehälter für die Aufnahme der zubereiteten, warmen Speisen aufweist.

Grundidee der vorliegenden Erfindung ist es also, eine Transportverpackung bereitzustellen, die eine einfache Handhabung ermöglicht, um darin enthaltene Speisen auf einfache Weise aufzuwärmen oder fertig zuzubereiten, nämlich auf dem Trägerelement, ohne dass die Speisen davon entnommen werden müssen, während andererseits eine gewünschte Qualität der Speisen gewährleistet wird, so dass auch ein Verzehr der Speisen direkt aus der Verpackung erfolgen kann.

Vorteilhaft ist an der erfindungsgemäßen Verpackung außerdem, dass durch die Ausgestaltung des Trägerelements aus einem feuchtigkeitsundurchlässigen Material der Verzehr von Speisen unmittelbar aus der Transportverpackung erleichtert wird. Zubereitete, warme Speisen werden häufig außerhalb einer eigenen Wohnung verzehrt, beispielsweise im Büro oder im Freien. Daher werden die Speisen häufig in der Transportverpackung beispielsweise im Sitzen auf den Beinen abgestellt, und dort unmittelbar aus der Transportverpackung verzehrt. Ein Durchtreten von Feuchtigkeit und insbesondere von Fett durch die Transportverpackung führt daher zu einer Verunreinigung von Kleidung oder einem Arbeitsplatz, auf dem die Transportverpackung zum Verzehr der Speisen abgestellt wird. Auch kann es bei üblichen Transportverpackung zu einem Auslaufen von Flüssigkeit, insbesondere Fett oder Soße, aus der Transportverpackung kommen. Beides kann unangenehm sein, und sogar zur Beschädigung oder Zerstörung von Kleidung bzw. Arbeitsmaterialien führen.

Die zubereiteten, warmen Speisen können unmittelbar auf dem Trägerelement abgelegt werden. Durch die Ausgestaltung aus dem hitzebeständigen, lebensmittelgeeigneten und feuchtigkeitsundurchlässigen Material können die Speisen zusammen mit dem Trägerelement in einen Backofen oder einen Mikrowellenofen verbracht und dort erwärmt oder fertiggebacken werden, ohne dass die Speisen zuvor von dem Trägerelement entnommen werden müssen. Dadurch wird die Handhabung beim Erwärmen der Speisen deutlich erleichtert. Auch wird eine Gefahr von Verunreinigungen reduziert, da die Speisen zum Erwärmen oder Fertigbacken nicht von dem Trägerelement entnommen und beispielsweise auf einen geeigneten Teller oder ein Backblech überführt werden müssen. Auf dem Trägerelement können die Speisen leicht transportiert und erwärmt bzw. fertiggebacken werden, ohne dass die Transportverpackung insgesamt bewegt werden muss.

Die Transportverpackung umfasst einen umschließenden Transportbehälter für die Aufnahme der zubereiteten, warmen Speisen. Die zubereiteten, warmen Speisen befinden sich dabei auf dem Trägerelement. Der umschließende Transportbehälter kann auf unterschiedliche Weise gebildet werden, abhängig von einer konkreten Ausgestaltung der Transportverpackung, wie nachstehend im Detail ausgeführt ist.

Das bis zu einer Grenztemperatur von wenigstens 200°C hitzebeständige, lebensmittelgeeignete und feuchtigkeitsundurchlässige Material kann auf unterschiedliche Weise hergestellt sein. Es sind prinzipiell verschiedene Materialien bekannt, die entsprechend verwendet werden können. Allerdings sind diese Materialien bisher nicht für Transportverpackungen für zubereitete, warme Speisen, insbesondere Pizza, verwendet worden. Auch können diese Materialien teilweise noch höhere Temperaturen aushalten, insbesondere für einen kurzen Zeitraum des Erwärmens der Speisen. Eine Grenztemperatur von 200° ist aber bereits ausreichend, um die Speisen beispielsweise im Backofen erwärmen zu können. Die Hitzebeständigkeit betrifft einen Zeitraum von beispielsweise nicht mehr als etwa einer halbe Stunde oder einer Stunde, was zum Erwärmen völlig ausreichend ist. Bekannte Materialien können darüber hinaus noch längere Zeiträume bis zur Grenztemperatur erwärmt werden.

Um die Qualität der Pizza in der Transportverpackung sicherzustellen, ist eine Reduktion von Feuchtigkeit, insbesondere Wasserdampf, innerhalb des Transportbehälters vorteilhaft, da die Feuchtigkeit die Speisen aufweichen kann. Außerdem kann sich in dem Transportbehälter Kondenswasser bilden, das auf die Speisen zurücktropfen kann, und so die Qualität der Speisen beeinträchtigt. Diese Problematik wird durch die Verwendung des bis zu einer Grenztemperatur von wenigstens 200°C hitzebeständigen, lebensmittelgeeigneten und feuchtigkeitsundurchlässigen Materials tendenziell vergrößert. Eine ausschließliche Verwendung dieses Materials für die Transportverpackung begünstigt eine Ansammlung von Feuchtigkeit in dem Transportbehälter. Es kann daher vorteilhaft sein, Maßnahmen zu ergreifen, um die Feuchtigkeit in der Transportverpackung zu kontrollieren bzw. einzustellen. Dies kann erfolgen, indem die Feuchtigkeit in der Transportverpackung gebunden wird, und/oder die Feuchtigkeit aus der Transportverpackung austreten kann. Entsprechende Maßnahmen sind im Detail nachstehend erläutert.

In vorteilhafter Ausgestaltung der Erfindung weist der umschließende Transportbehälter wenigstens eine Belüftungsöffnung auf, durch die Feuchtigkeit aus dem Transportbehälter austreten kann. Die Belüftungsöffnung ermöglicht, dass Feuchtigkeit aus dem Transportbehälter austreten kann. Durch Anzahl und Anordnung der Belüftungsöffnung(en) kann dabei die Feuchtigkeit in dem Transportbehälter eingestellt werden. Da durch die Belüftungsöffnung auch Wärme aus dem Transportbehälter austreten kann, ist hier ein entsprechender Kompromiss zwischen Feuchtigkeitsabgabe und Temperaturverlust zu finden. Aufgrund der Feuchtigkeitsabgabe kann der Transportbehälter sogar teilweise oder vollständig aus dem bis zu einer Grenztemperatur von wenigstens 200°C hitzebeständigen, lebensmittelgeeigneten und feuchtigkeitsundurchlässigen Material des Trägerelements gefertigt sein.

In vorteilhafter Ausgestaltung der Erfindung ist der umschließende Transportbehälter zumindest teilweise aus einem dampfdurchlässigen Material hergestellt, insbesondere aus Karton, Pappe, Bambus, Palmblatt, Zuckerrohr oder ähnlichen. Durch das zumindest teilweise dampfdurchlässige Material wird sichergestellt, dass in dem Transportbehälter von den Speisen abgegebener Wasserdampf einen Innenraum des Transportbehälters zumindest teilweise verlassen kann. Die kann erreicht werden, indem die Feuchtigkeit in der Form von Wasserdampf durch dieses dampfdurchlässige Material hindurchtritt und/oder davon aufgenommen wird. Dadurch wird eine übermäßige Aufnahme von Feuchtigkeit durch die Speisen verhindert, genauso wie ein Rücktropfen von Kondenswasser auf die Speisen, so dass insbesondere knusprige Speisen oder knusprige Teile davon ihre entsprechende knusprige Konsistenz bewahren können. Prinzipiell können auch zusätzlich Belüftungsöffnungen an dem Transportbehälter ausgebildet sein. Auch sind die genannten Materialien aus Zellstoff oder anderen, natürlichen Rohstoffen hergestellt, weshalb sie biologisch abbaubar sind. Dies ist zusätzlich vorteilhaft, da entsprechende Verpackungen auch beim Kunden, d.h. beim Konsumenten der Speisen, eine hohe Akzeptanz aufweisen. Solche, auf natürlichen Rohstoffen basierende Materialien sind auch hohem Maße lebensmittelgeeignet, und daher für die Verpackung von Speisen gut verwendbar. Durch die Ausgestaltung des Transportbehälters beispielsweise in Bezug auf Materialauswahl und Materialdicke kann dabei die Feuchtigkeit in dem Transportbehälter eingestellt werden.

In vorteilhafter Ausgestaltung der Erfindung weist der umschließende Transportbehälter an seiner Innenseite ein feuchtigkeitsabsorbierendes Vlies auf, welches ein Rücktropfen von aufgenommenem und auskondensiertem Wasserdampf verhindert. Durch das feuchtigkeitsabsorbierende Vlies wird sichergestellt, dass in der Transportverpackung von den Speisen abgegebener Dampf gebunden wird, und frei in einem Inneren der Transportverpackung verbleibt. Dadurch wird eine übermäßige Aufnahme von Feuchtigkeit durch die Speisen verhindert, genauso wie ein Rücktropfen von Kondenswasser auf die Speisen, so dass insbesondere knusprige Speisen oder knusprige Teile davon ihre entsprechende knusprige Konsistenz bewahren können. Da das Trägerelement keine Feuchtigkeit und damit auch keinen Dampf durchlässt, kann die Feuchtigkeit mit dem feuchtigkeitsabsorbierenden Vlies aufgenommen werden, um eine übermäßige Ansammlung von Dampf und Feuchtigkeit in der Verpackung zu verhindern. Das feuchtigkeitsabsorbierende Vlies hat dabei den Vorteil, dass Wärme in der Transportverpackung erhalten bleibt, und eine große Feuchtigkeitsmenge aus dem Innenraum aufgenommen und darin gespeichert werden kann, um die Speisen in einer gewünschten Konsistenz zu erhalten. Das feuchtigkeitsabsorbierende Vlies kann beispielsweise unidirektionalen Poren aufweisen, die Wasserdampf durchtreten lassen, während auskondensiertes Wasser nicht durch die Poren hindurchtreten und aus dem Vlies austreten kann. Ein solches feuchtigkeitsabsorbierende Vlies ist beispielsweise aus der DE 10 2015 101 404 A1 bekannt, auf die hier explizit verwiesen wird. Darin wird eine Abdeckung für Speisen mit herausragenden Eigenschaften in Bezug auf die Absorption von Dampf in einer Verpackung für warme Speisen beschrieben. Aufgrund der Absorption der Feuchtigkeit durch das Vlies kann der Transportbehälter sogar teilweise oder vollständig aus dem bis zu einer Grenztemperatur von wenigstens 200°C hitzebeständigen, lebensmittelgeeigneten und feuchtigkeitsundurchlässigen Material des Trägerelements gefertigt sein. Die Feuchtigkeit kann in dem Transportbehälter durch eine geeignete Ausgestaltung des Vlieses eingestellt werden, beispielsweise durch dessen Art und Größe.

In vorteilhafter Ausgestaltung der Erfindung weist das feuchtigkeitsabsorbierende Vlies ein feuchtigkeitsregulierendes Element auf, welches eine Lage aus Zellstofffasern und ein Mittel aufweist, welches einen Feuchtigkeitsgehalt der Luft regulieren kann, wobei das Mittel bei Kontakt mit Luft Feuchtigkeit aus der Luft an sich zieht, um die Feuchtigkeit anzulagern. Ein solches feuchtigkeitsabsorbierende Vlies mit einem feuchtigkeitsregulierenden Element ist beispielsweise aus der DE 20 2012 100 002 U1 der Firma McAirlaid's Vliesstoffe GmbH & Co. KG bekannt, auf die hier explizit verwiesen wird.

In vorteilhafter Ausgestaltung der Erfindung weist der umschließende Transportbehälter für die Aufnahme der zubereiteten, warmen Speisen, ein erstes und ein zweites Verpackungselement auf, die als Basiselement und Deckelelement ausgeführt und zu dem umschließenden Transportbehälter verbindbar sind, und das Trägerelement ist integral mit dem Basiselement ausgeführt. Die Transportverpackung ist also insgesamt als Transportbehälter ausgeführt.

In vorteilhafter Ausgestaltung der Erfindung weist der umschließende Transportbehälter für die Aufnahme der zubereiteten, warmen Speisen, ein erstes und ein zweites Verpackungselement auf, die als Basiselement und Deckelelement ausgeführt und zu dem umschließenden Transportbehälter verbindbar sind, und das Trägerelement ist als Einsatz ausgeführt, wobei das Basiselement zur Aufnahme des Einsatzes ausgeführt ist. Durch die entsprechende Ausgestaltung des Trägerelements kann beispielsweise ein an sich üblicher Transportbehälter verwendet werden, um durch die zusätzliche Verwendung des Trägerelements als Einsatz die erfindungsgemäßen Vorteile zu erreichen. So kann zum Beispiel ein an sich üblicher Pizzakarton zusammen mit dem Trägerelement als Einsatz verwendet werden. Durch die Ausgestaltung des Trägerelements als Einsatz kann darüber hinaus die Handhabung der Speisen vor und bei der Verpackung erleichtert werden. Durch die separate Bereitstellung des Trägerelements wird die Handhabung insbesondere bei der Herstellung und Verpackung der Speisen erleichtert. So kann zunächst das Trägerelement alleine vorbereitet werden, um die Speisen darauf oder darin zu positionieren. Nach erfolgter Positionierung der Speisen können die Speisen zusammen mit dem Trägerelement in dem Basiselement positioniert werden. Wenn das Trägerelement beispielsweise ohne umlaufenden Rand oder mit einem Rand mit geringer Höhe ausgeführt ist, kann eine darauf positionierte Speise einfach geschnitten werden. Beispielsweise ist es bei Pizzas nur schwer möglich, diese zuverlässig zu schneiden, zum Beispiel mit einem Pizzaroller, wenn die Pizza bereits in einem üblichen Karton mit Rand positioniert ist. Auch kann es vorkommen, dass der Karton beim Schneiden der Pizza beschädigt wird. Durch das Schneiden der Pizza auf dem Trägerelement, insbesondere außerhalb des Basiselements, können diese Nachteile überwunden werden. Die Speisen können einfach auf dem Trägerelement geschnitten werden, und die geschnittenen Speisen können im Anschluss mit dem Trägerelement in dem Basiselement positioniert und in dem Transportbehälter verpackt werden. Der umschließenden Transportbehälter verfügt vorzugsweise über eine verschließbare Öffnung zur Aufnahme und Entnahme der Speisen auf dem Trägerelement. Durch die Verwendung des Trägerelements innerhalb der Transportverpackung wird auch eine zusätzliche Isolationsschicht gebildet. Dies ist besonders vorteilhaft, wenn die Speisen in der Transportverpackung verzehrt werden, beispielsweise wenn die Transportverpackung auf den Beinen abgestellt wird.

Eine Wärmeeinwirkung auf Kleidung und Gewebe einer entsprechenden Person kann reduziert werden.

In vorteilhafter Ausgestaltung der Erfindung weist das Trägerelement ein Bodenelement zur Ablage der Speisen und eine Mehrzahl Greifelemente, die an dem Bodenelement angebracht sind, auf, wobei das Trägerelement mit den Greifelementen aus dem Basiselement entnehmbar ist. Die Greifelemente ermöglichen also eine einfache Handhabung des Trägerelements. Insbesondere in dem Basiselement können dessen Seitenwandungen die Handhabung des Trägerelements erschweren. Mit den Greifelementen kann dieses Problem überwunden werden. Weiter bevorzugt weisen die Greifelemente Greiföffnungen auf, die sich durch die Greifelemente erstrecken und ein zuverlässiges Halten des Trägerelementes ermöglichen. Das Bodenelement dient der Ablage der Speisen. Das Bodenelement kann flach oder tellerförmig ausgeführt sein. Flach bedeutet, dass das Bodenelement insgesamt eine geringe Höhe verglichen mit seiner Breite aufweist. Das Bodenelement ist für die Ablage von Pizza mit einer im Wesentlichen gleichen Erstreckung in seiner Länge und seiner Breite ausgeführt. Besonders vorteilhaft hat das Bodenelement eine Kreisform zur Ablage einer üblichen Pizza mit einer im Wesentlichen runden Form. Vorzugsweise sind die Greifelemente gleichartig ausgeführt. Die Anzahl und Anordnung der Greifelemente kann prinzipiell unterschiedlich ausgeführt sein. Vorzugsweise sind die Greifelemente gleichmäßig entlang einer Außenkante des Bodenelements angeordnet, besonders bevorzugt jeweils paarweise gegenüberliegend.

In vorteilhafter Ausgestaltung der Erfindung bilden die Greifelemente eine Verlängerung des Bodenelements, wobei die Greifelemente von dem Bodenelement in einer Richtung nach oben abstehen. Entsprechend kann das Trägerelement beispielsweise insgesamt aus einem Materialbogen hergestellt werden, wobei ein mittlerer Bereich ein Bodenelement bildet, und Randbereiche als Greifelemente ausgeführt sind. Die Greifelemente können beispielsweise über eine Falz oder Faltkante von dem Bodenbereich separiert sein, wobei die Greifelemente an der Falz oder Faltkante nach oben gebogen sind. Die Greifelemente können auf diese Weise sehr materialeffizient hergestellt werden, da Verschnitt bei der Herstellung des Trägerelements auf ein Minimum reduziert werden kann. Trägerelemente können unmittelbar benachbart auf einer Materialbahn oder einem Materialbogen angeordnet und ausgeschnitten oder ausgestanzt werden.

In vorteilhafter Ausgestaltung der Erfindung erstrecken sich die Greifelemente von dem Bodenelement im Wesentlichen senkrecht nach oben. Dies ist besonders vorteilhaft, wenn die Greifelemente nah an Seitenwandungen positioniert sind, insbesondere wenn sich die Greifelemente im Wesentlichen bis zu einem oberen Rand der Seitenwandung erstrecken. In weiter vorteilhafter Ausgestaltung der Erfindung weist das Trägerelement eine Mehrzahl Halteelemente auf, die jeweils an einem dem Bodenelement gegenüberliegenden Ende der Griffelemente angeordnet sind, und sich im Wesentlichen Senkrecht zu den Griffelementen erstrecken. Die Halteelemente erleichtern das Greifen des Trägerelements mit den Speisen. Die Halteelemente sind im Wesentlichen parallel zu dem Bodenelement angeordnet und können durch einfaches Untergreifen verwendet werden, um das Trägerelement aus dem Basiselement zu heben, oder es darin zu positionieren. Die Ausrichtung der Halteelemente kann beliebig gewählt sein, beispielsweise in einer Richtung von dem Griffelement zu den Speisen, oder in einer Richtung nach außen, d.h. weg von den Speisen.

In vorteilhafter Ausgestaltung der Erfindung sind das erste und das zweite Verpackungselement miteinander verbunden, und der Transportbehälter ist mit dem zweiten Verpackungselement verschließbar. Dabei sind das Basiselement und das Abdeckelement vorzugsweise verschwenkbar aneinander gehalten. Unabhängig von der Bildung des Transportbehälters kann das Trägerelement als Einsatz ausgeführt sein, wobei das Basiselement zur Aufnahme des Einsatzes ausgeführt ist, oder das Trägerelement ist integral mit dem Basiselement ausgeführt. Der umschließende Transportbehälter kann somit einteilig ausgeführt sein. Der Transportbehälter wird dabei verschlossen, indem das Abdeckelement auf das Basisteil aufgesetzt wird. Dadurch werden die Speisen in der Verpackung verpackt. Bei einem schwenkbar mit dem Basiselement verbundenen Abdeckelement kann der Transportbehälter verschlossen werden, indem das Abdeckelement auf das Basiselement verschwenkt wird.

In vorteilhafter Ausgestaltung der Erfindung ist der Transportbehälter mit Trennmitteln ausgeführt, mit denen das erste und das zweite Verpackungselement trennbar sind. Durch das Trennen des ersten und des zweiten Verpackungselements kann eine Handhabung der Transportverpackung erleichtert werden. Beispielsweise werden das erste und das zweite Verpackungselement häufig getrennt, um die Speisen aus der Transportverpackung zu verzehren, oder um die Transportverpackung im Anschluss daran platzsparend zu entsorgen. Dies wird durch die Trennmittel erleichtert. Die Trennmittel können beispielsweise eine Perforation oder einen stabilen Aufreißfaden umfassen, wobei der Aufreißfaden in das Material des Transportbehälters eingearbeitet sein kann und diese durch Ziehen aufreißen kann. Wenn das erste Verpackungselement integral mit dem Trägerelement ausgeführt ist, kann durch das Trennen des ersten und zweiten Verpackungselements das erste Verpackungselement so bereitgestellt werden, dass es einfach in dem Backofen oder der Mikrowelle positioniert werden kann, um die darauf befindlichen Speisen zu erwärmen oder fertig zu backen. Damit ist unerheblich, welche Abmessungen das zweite Verpackungselement aufweist, oder ob das zweite Verpackungselement aus einem hitzebeständigen Material hergestellt ist. Auch kann ein feuchtigkeitsabsorbierendes Vlies, welches nicht hitzebeständig ist, von dem Trägerelement getrennt werden, so dass die Speisen auf dem Trägerelement im Backofen erwärmt werden können.

In vorteilhafter Ausgestaltung der Erfindung sind das erste und das zweite Verpackungselement als separate Verpackungselemente ausgeführt, die zu dem Transportbehälter verschließbar sind. Das erste und das zweite Verpackungselement sind also nach der Art einer Schachtel mit Deckel ausgeführt. Durch die zweiteilige Ausführung des Transportbehälters wird die Handhabung insbesondere bei der Herstellung und Verpackung der Speisen erleichtert. So kann zunächst das Basiselement alleine vorbereitet werden, ggf. zusammen mit dem Trägerelement, um die Speisen darin zu positionieren. Nach erfolgter Positionierung der Speisen kann der umschließende Transportbehälter gebildet werden, indem das Abdeckelement auf das Basisteil aufgesetzt wird. Dadurch werden die Speisen in der Verpackung verpackt. Das Basiselement kann dabei in Übereinstimmung mit den übrigen Ausgestaltungen das Trägerelement als Einsatz aufnehmen, oder integral mit dem Trägerelement ausgeführt sein. Das erste und das zweite Verpackungselement können dabei zu dem Transportbehälter verschossen werden, indem das Abdeckelement auf das Basiselement aufgesetzt wird. Dadurch werden die Speisen in der Verpackung verpackt.

Vorzugsweise weist das erste Verpackungselement eine im Wesentlichen umlaufende Seitenwandung auf, und das Abdeckelement weist ebenfalls einen im Wesentlichen umlaufenden Seitenrand auf. Die Seitenwandung und die Seitenwand sind dabei geringfügig unterschiedlich angeordnet, so dass die Seitenwand des zweiten Verpackungselements innerhalb der Seitenwandung des ersten Verpackungselements aufgenommen wird, oder umgekehrt. Damit kann Dampf in der Verpackung beispielsweise durch das Abdeckelement entweichen, während das Basiselement erfindungsgemäß aus einem bis zu einer Grenztemperatur von wenigstens 200°C hitzebeständigen, lebensmittelgeeigneten und feuchtigkeitsundurchlässigen Material hergestellt ist.

In vorteilhafter Ausgestaltung der Erfindung weist das Trägerelement einen laminierten, mehrschichtigen Aufbau auf, wobei die einzelnen Schichten mit einem Adhäsiv miteinander verbunden sind. Durch den mehrschichtigen Aufbau können verschiedene Materialien kombiniert werden, die beispielsweise einerseits eine Stabilität des Trägerelements gewährleisten, und andererseits gewünschte Eigenschaften in Bezug auf Hitzebeständigkeit bis zu einer Grenztemperatur von wenigstens 200°C aufweisen sowie lebensmittelgeeignet und feuchtigkeitsundurchlässig sind. Prinzipiell kann eine beliebige Anzahl einzelner Schichten miteinander kombiniert werden, wobei ein einfacher Aufbau mit einer geringen Anzahl Schichten bevorzugt ist.

Beispielsweise kann das Trägerelement eine erste Trägerschicht aus Karton aufweisen. Die erste Trägerschicht ist vorzugsweise hergestellt aus mechanisch zerkleinerter Pulpe, einem ein- oder mehrlagigen Papier, Zellstoff oder Sekundärfasern. Das Adhäsiv zur Verbindung der einzelnen Schichten ist lebensmittelecht. Auch weitere Schichten erfüllen insbesondere die Anforderung lebensmittelecht, wobei sich die Eigenschaften des Trägerelements insgesamt aus den Teileigenschaften der einzelnen Schichten ergeben.

In vorteilhafter Ausgestaltung der Erfindung weist das Trägerelement eine stabilisierende Trägerschicht und eine Barriereschicht aus einem lebensmittelkonformen, fett- und hitzebeständigen Material auf, wobei die Barriereschicht an einer den zubereiteten, warmen Speisen zugewandten Seite angeordnet ist. Die Barriereschicht umfasst vorzugsweise eine Cellulosehydrat-Folie, welche wenigstens an der dem aufzubewahrenden Lebensmittel zugewandten oder abgewandten Seite mit einer ersten dampfsperrenden Beschichtung versehen ist. Sowohl die Cellulosehydrat-Folie wie auch die Beschichtung sind lebensmittelgeeignet.

Details zur möglichen Ausgestaltung des Trägerelements sind beispielsweise in der EP 2 829 396 A1 der Firma Cartonspecialist S.r.l. bekannt, auf die hier explizit verwiesen wird. Prinzipiell sind aber auch alternative Ausgestaltungen denkbar, welche die beschriebenen Anforderungen erfüllen.

In vorteilhafter Ausgestaltung der Erfindung ist das Trägerelement als Faltelement ausgeführt, welches durch Falten eines vorgestanzten Materialbogens gefertigt ist. Entsprechend kann der Materialbogen so verarbeitet werden, wie es beispielsweise von einem üblichen Bogen Pappe oder Karton bekannt ist. Die Eigenschaften können ähnlich wie bei einem Materialbogen aus Pappe oder Karton sein, so dass die Verarbeitung entsprechend erfolgen kann. Vorzugsweise weist der Materialbogen dazu an vorgesehenen Faltkanten entsprechend vorgearbeitete Faltmarkierungen auf, die das Falten erleichtern. Die Faltmarkierungen können beispielsweise als Rille ausgeführt sein. Beispielsweise kann ein erstes Verpackungselement zur Bildung des Transportbehälters auf diese Weise hergestellt werden, wenn das erste Verpackungselement integral mit dem Trägerelement ausgeführt ist.

Besonders bevorzugt ist die Transportverpackung insgesamt als Faltverpackung ausgeführt, so dass alle Bestandteile aus einem entsprechenden vorgestanzten Materialbogen durch Falten hergestellt werden können. Dabei können Materialbögen aus unterschiedlichen Materialien für verschiedene Teile der Transportverpackung verwendet werden. Beispielsweise kann nur das Trägerelement aus einem bis zu einer Grenztemperatur von wenigstens 200°C hitzebeständigen, lebensmittelgeeigneten und feuchtigkeitsundurchlässigen Material hergestellt sein, während übrige Bestandteile der Transportverpackung, beispielsweise ein erstes und/oder zweites Verpackungselement aus einem dampfdurchlässigen Material hergestellt sind. Auch andere Kombinationen verschiedener Materialien sind prinzipiell möglich.

In vorteilhafter Ausgestaltung der Erfindung ist das Trägerelement aus einem Materialbogen durch Tiefziehen unter Wärme und Druck gefertigt. Das Trägerelement kann dadurch einstückig gefertigt sein und in eine im Wesentlichen beliebige Form gezogen werden. Das Trägerelement kann somit nach der Art einer Schale gefertigt sein. Beschränkungen, wie sie beispielsweise für das Falten erforderlich sind, oder wie sie sich durch das Falten ergeben, können überwunden werden. Soweit erforderlich kann der Materialbogen noch vor oder nach dem Tiefziehen auf eine gewünschte Größe gestanzt oder zugeschnitten werden. Das Tiefziehen ermöglicht ein hohes Maß an Freiheitsgraden bei der Ausgestaltung des Trägerelements, die durch Stanzen und Falten üblicherweise nicht erreicht werden können.

Außerdem betrifft die vorliegende Erfindung ein Verfahren zur Zubereitung einer frischen Pizza, umfassend die Schritte Zubereiten einer Rohpizza, Vorbacken der Rohpizza in einem Pizzaofen mit einer Backdauer kleiner als eine Fertigbackdauer, Verpacken der vorgebackenen Pizza in einer oben angegebenen Transportverpackung, Positionieren der vorgebackenen Pizza auf dem Trägerelement in einem Backofen bei einer Temperatur nicht über der Grenztemperatur, und Fertigbacken der vorgebackenen Pizza in dem Backofen. Die Rohpizza ist eine Pizza mit Teig und einem gewünschten Belag vor dem Vorbacken in dem Pizzaofen. Die Fertigbackdauer ist eine Backdauer, nach der die Pizza für einen sofortigen Verzehr aus dem Pizzaofen entnommen werden würde. Abhängig von der Art des Pizzaofens und der darin erreichbaren Temperatur entspricht die Fertigbackdauer einer Zeitdauer von wenigen Minuten, typischerweise nicht mehr als 15 Minuten, vorzugsweise nicht mehr als 10 Minuten, besonders bevorzugt von etwa 5 Minuten. Insbesondere bei speziellen Pizzabacköfen, beispielsweise mit Steinboden, können sehr hohe Temperaturen erreicht werden, so dass die Fertigbackdauer nur wenige Minuten beträgt. Das Entnehmen der Pizza erfolgt in letztem Fall beispielsweise nur etwa ein bis zwei Minuten vor dem Erreichen der Fertigbackdauer. Durch das Verpacken in der obigen, Transportverpackung kann die Pizza nach dem Vorbacken zu einem Kunden geliefert werden. Der Kunde kann die Pizza dann nach seinen Bedürfnissen entweder sofort oder später fertigbacken, so dass er unabhängig von einem Zeitpunkt der Auslieferung und des Verzehrs immer eine frisch fertiggebackene Pizza genießen kann. Durch eine Entnahme der vorgebackenen Pizza mit dem Trägerelement und eine Positionierung der vorgebackenen Pizza mit dem Trägerelement in dem Backofen, kann der Kunde die vorgebackene Pizza zum Fertigbacken einfach handhaben. Vorzugsweise ist der Backofen für das Fertigbacken der vorgebackenen Pizza bereits auf die Temperatur vorgeheizt. Aufgrund des Vorbackens der Pizza kann das Fertigbacken typischerweise in einer sehr kurzen Zeit erfolgen. Allerdings ist diese Zeit üblicherweise länger als die Zeit, welche die Pizza vor Erreichen der Fertigbackdauer aus dem Pizzaofen entnommen wurde, da die Pizza beim Fertigbacken zunächst wieder insgesamt erwärmt werden muss, bevor der Backvorgang der Pizza durch das Fertigbacken abgeschlossen werden kann.

Durch die universelle Bereitstellung einer leicht fertig zu backenden Pizza können beispielsweise Lieferdienste für Pizza dahingehend entlastet werden, dass sie ihre Auslieferungen nicht nur im Moment des Verzehrs durchführen können, um eine zum Verzehr frisch zubereitete Pizza bereitstellen zu können. Vielmehr können durch das bedarfsgerechte Fertigbacken beim Kunden Auslieferungen weitgehend unabhängig von einem gewünschten Zeitpunkt des Verzehrs vorgenommen werden, und der Kunde kann trotzdem eine frisch fertiggebackene Pizza genießen.

Nachfolgend wird die Erfindung unter Bezugnahme auf die anliegende Zeichnung anhand bevorzugter Ausführungsformen näher erläutert.

Es zeigen
- Fig. 1: eine Draufsicht eines vorgestanzten ersten Materialbogens zur Herstellung eines ersten Verpackungselements als Basiselement zur Herstellung einer Transportverpackung gemäß einer ersten, bevorzugten Ausführungsform,
- Fig. 2: eine Draufsicht eines vorgestanzten zweiten Materialbogens zur Herstellung eines zweiten Verpackungselements als Deckelelement zur Herstellung der Transportverpackung gemäß der ersten Ausführungsform,
- Fig. 3: eine perspektivische Ansicht des vorgestanzten ersten Materialbogens zur Herstellung des ersten Verpackungselements gemäß Fig. 1 in Übereinstimmung mit der ersten Ausführungsform,
- Fig. 4: eine perspektivische Ansicht des vorgestanzten ersten Materialbogens zur Herstellung des ersten Verpackungselements gemäß Fig. 3 mit bereits zwei nach oben gebogenen Seitenwandungen in Übereinstimmung mit der ersten Ausführungsform,
- Fig. 5: eine perspektivische Ansicht des vorgestanzten ersten Materialbogens zur Herstellung des ersten Verpackungselements gemäß Fig. 4 mit einer dritten nach oben gebogenen und wieder
- Fig. 6: umgebogenen Seitenwandung in Übereinstimmung mit der ersten Ausführungsform, eine perspektivische Ansicht des vorgestanzten ersten Materialbogens zur Herstellung des ersten Verpackungselements gemäß Fig. 5 mit drei nach oben gebogenen und wieder umgebogenen Seitenwandungen und einer nach oben gebogenen Seitenwandung in Übereinstimmung mit der ersten Ausführungsform,
- Fig. 7: eine perspektivische Ansicht des aus dem ersten Materialbogen aus Fig. 1 gefalteten ersten Verpackungselements gemäß der ersten Ausführungsform,
- Fig. 8: eine perspektivische Ansicht der Transportverpackung der ersten, bevorzugten Ausführungsform mit dem aus dem ersten Materialbogen aus Fig. 1 gefalteten ersten Verpackungselement und dem aus dem zweiten Materialbogen aus Fig. 2 gefalteten zweiten Verpackungselement,
- Fig. 9: eine perspektivische Ansicht der Transportverpackung der ersten, bevorzugten Ausführungsform, wobei das zweite Verpackungselement mit dem ersten Verpackungselement in einem aufgestellten Zustand verbunden wird,
- Fig. 10: eine perspektivische Ansicht der Transportverpackung der ersten, bevorzugten Ausführungsform, wobei das zweite Verpackungselement an dem ersten Verpackungselement aufgestellt ist,
- Fig. 11: eine perspektivische Seitenansicht der Transportverpackung der ersten, bevorzugten Ausführungsform aus Fig. 10,
- Fig. 12: eine vorderseitige perspektivische Detailansicht der Transportverpackung der ersten, bevorzugten Ausführungsform aus Fig. 10 vor dem Aufstellen des zweiten Verpackungselements in einem Verbindungsbereich,
- Fig. 13: eine vorderseitige perspektivische Detailansicht der Transportverpackung der ersten, bevorzugten Ausführungsform aus Fig. 10 mit dem aufgestellten zweiten Verpackungselement,
- Fig. 14: eine rückseitige perspektivische Detailansicht der Transportverpackung der ersten, bevorzugten Ausführungsform aus Fig. 10 mit dem aufgestellten zweiten Verpackungselement,
- Fig. 15: eine perspektivische Ansicht von drei Transportverpackung der ersten, bevorzugten Ausführungsform, die übereinandergestapelt sind,
- Fig. 16: eine Draufsicht eines vorgestanzten ersten Materialbogens zur Herstellung eines ersten Verpackungselements als Basiselement zur Herstellung einer Transportverpackung gemäß einer zweiten Ausführungsform,
- Fig. 17: eine Draufsicht eines vorgestanzten zweiten Materialbogens zur Herstellung eines zweiten Verpackungselements als Deckelelement zur Herstellung der Transportverpackung gemäß der zweiten Ausführungsform,
- Fig. 18: eine perspektivische Ansicht des vorgestanzten ersten Materialbogens zur Herstellung des ersten Verpackungselements gemäß Fig. 16 in Übereinstimmung mit der zweiten Ausführungsform,
- Fig. 19: eine perspektivische Ansicht des vorgestanzten ersten Materialbogens zur Herstellung des ersten Verpackungselements gemäß Fig. 18 mit nach oben gebogenen Seitenwandungen in Übereinstimmung mit der zweiten Ausführungsform,
- Fig. 20: eine perspektivische Ansicht des vorgestanzten ersten Materialbogens zur Herstellung des ersten Verpackungselements gemäß Fig. 19 mit zwei wieder umgebogenen Seitenwandungen in Übereinstimmung mit der zweiten Ausführungsform,
- Fig. 21: eine perspektivische Ansicht des vorgestanzten ersten Materialbogens zur Herstellung des ersten Verpackungselements gemäß Fig. 20 mit vier wieder umgebogenen Seitenwandungen in Übereinstimmung mit der zweiten Ausführungsform,
- Fig. 22: eine perspektivische Ansicht des aus dem ersten Materialbogen aus Fig. 16 gefalteten ersten Verpackungselements gemäß der zweiten Ausführungsform,
- Fig. 23: eine perspektivische Ansicht der Transportverpackung der zweiten Ausführungsform mit dem aus dem ersten Materialbogen aus Fig. 16 gefalteten ersten Verpackungselement und dem aus dem zweiten Materialbogen aus Fig. 17 gefalteten zweiten Verpackungselement,
- Fig. 24: eine perspektivische Ansicht der Transportverpackung der zweiten Ausführungsform, wobei das zweite Verpackungselement mit dem ersten Verpackungselement unter Bildung der Transportverpackung verbunden ist,
- Fig. 25: eine perspektivische Ansicht der Transportverpackung der zweiten Ausführungsform, wobei das zweite Verpackungselement mit dem ersten Verpackungselement in einem aufgestellten Zustand verbunden wird,
- Fig. 26: eine perspektivische Ansicht der Transportverpackung der zweiten Ausführungsform, wobei das zweite Verpackungselement an dem ersten Verpackungselement aufgestellt ist,
- Fig. 27: eine perspektivische Ansicht einer Transportverpackung gemäß einer dritten Ausführungsform mit einem separaten Trägerelement und einem zweiteiligen Transportbehälter,
- Fig. 28: eine Draufsicht auf das Trägerelement der dritten Ausführungsform aus Fig. 27,
- Fig. 29: eine Draufsicht auf das Trägerelement der dritten Ausführungsform aus Fig. 27 in einem in ein Basiselement der Transportverpackung eingesetzten Zustand,
- Fig. 30: eine perspektivische Ansicht der Transportverpackung der dritten Ausführungsform aus Fig. 27, wobei das Trägerelement in das Basiselement der Transportverpackung eingesetzt ist und ein Deckelelement an dem Basiselement aufgestellt ist,
- Fig. 31: eine perspektivische Ansicht einer Transportverpackung gemäß einer vierten Ausführungsform mit einem separaten Trägerelement und einem zweiteiligen Transportbehälter,
- Fig. 32: eine perspektivische Ansicht einer Transportverpackung gemäß einer fünften Ausführungsform mit einem separaten Trägerelement und einem einteiligen Transportbehälter,
- Fig. 33: eine perspektivische Ansicht einer Transportverpackung gemäß einer sechsten Ausführungsform mit einem separaten Trägerelement und einem einteiligen Transportbehälter, und
- Fig. 34: eine perspektivische Ansicht einer Transportverpackung gemäß einer siebten Ausführungsform mit einem separaten Trägerelement, einem einteiligen Transportbehälter und einem feuchtigkeitsabsorbierenden Vlies.

Die Figuren 1 bis 15 betreffen eine erfindungsgemäße Transportverpackung 10 gemäß einer ersten, bevorzugten Ausführungsform. Die Transportverpackung 10 ist als Transportverpackung 10 für eine zubereitete, warme Speisen ausgeführt. Vorliegend sollen die Speisen Pizzas sein, wobei in der Transportverpackung 10 jeweils eine Pizza verpackt werden kann. Die Transportverpackung 10 ist hier insgesamt als Faltverpackung ausgeführt, wie sich aus der nachstehenden Beschreibung ergibt.

Die Transportverpackung 10 umfasst ein erstes und ein zweites Verpackungselement 12, 14, die getrennt ausgeführt sind. Das erste Verpackungselement 12 dient als Basiselement 12 für die Ablage der zubereiteten, warmen Pizza. Das zweite Verpackungselement 14 dient als Deckelelement 14.

Das erste und das zweite Verpackungselement 12, 14 bilden dabei im verbundenen Zustand einen Transportbehälter 84. Außerdem dient das erste Verpackungselement 12 als Trägerelement 12 für eine Ablage der zubereiteten, warmen Speisen. Das Trägerelement 12 ist in diesem Ausführungsbeispiel integral mit dem Basiselement 12 ausgeführt. Die Transportverpackung 10 ist also insgesamt als Transportbehälter 84 ausgeführt.

Das erste und das zweite Verpackungselement 12, 14 sind entsprechend aus einem ersten und einem zweiten vorgestanzten Materialbogen 16, 18 hergestellt, die in den Figuren 1 und 2 dargestellt sind. Der zweite vorgestanzte Materialbogen 18 ist in diesem Ausführungsbeispiel aus einem dampfdurchlässigen Material gefertigt. In diesem Ausführungsbeispiel ist das dampfdurchlässige Material Pappe. In einem alternativen Ausführungsbeispiel ist der zweite vorgestanzte Materialbogen 18 aus Karton, Bambus, Palmblatt oder Zuckerrohr hergestellt.

Der erste vorgestanzte Materialbogen 16 ist aus einem bis zu einer Grenztemperatur von wenigstens 200°C hitzebeständigen, lebensmittelgeeigneten und feuchtigkeitsundurchlässigen Material hergestellt. Die Hitzebeständigkeit betrifft einen Zeitraum von beispielsweise nicht mehr als etwa einer halbe Stunde oder einer Stunde. Das Material weist einen laminierten, mehrschichtigen Aufbau auf, wobei die einzelnen Schichten mit einem Adhäsiv miteinander verbunden sind. Das Material umfasst eine erste, stabilisierende Trägerschicht aus Karton, die aus mechanisch zerkleinerter Pulpe, einem ein- oder mehrlagigen Papier, Zellstoff oder Sekundärfasern hergestellt ist. Das Adhäsiv zur Verbindung der einzelnen Schichten ist lebensmittelecht. Auch weitere Schichten erfüllen insbesondere die Anforderung lebensmittelecht. Derartige Materialien können darüber hinaus noch längere Zeiträume bis zur Grenztemperatur erwärmt werden.

Weiterhin weist der erste vorgestanzte Materialbogen 16 eine Barriereschicht aus einem lebensmittelkonformen, fett- und hitzebeständigen Material auf. Bei dem fertig gefalteten Basiselement ist die Barriereschicht an einer den zubereiteten, warmen Speisen zugewandten Seite angeordnet. Die Barriereschicht umfasst in diesem Ausführungsbeispiel eine Cellulosehydrat-Folie, welche wenigstens an der dem aufzubewahrenden Lebensmittel zugewandten oder abgewandten Seite mit einer ersten dampfsperrenden Beschichtung versehen ist. Sowohl die Cellulosehydrat-Folie wie auch die Beschichtung sind lebensmittelgeeignet.

Details zur möglichen Ausgestaltung des Trägerelements sind beispielsweise in der EP 2 829 396 A1 der Firma Cartonspecialist S.r.l. beschrieben, auf die hier explizit verwiesen wird. Prinzipiell sind aber auch alternative Ausgestaltungen denkbar, welche die genannten Anforderungen erfüllen.

Der vorgestanzten erste bzw. zweite Materialbogen 16, 18 ist vollständig ausgeformt zur Bildung des ersten bzw. zweiten Verpackungselements 12, 14, so dass das erste bzw. zweite Verpackungselement 12, 14 lediglich durch Falten des entsprechenden vorgestanzten ersten bzw. zweiten Materialbogens 16, 18 hergestellt wird, wie nachfolgend ausgeführt ist. Entsprechend sind das erste und das zweite Verpackungselement 12, 14 jeweils als Faltelement ausgeführt, welches durch Falten des vorgestanzten ersten bzw. zweiten Materialbogens 16, 18 hergestellt wird.

Figur 1 zeigt den ersten Materialbogen 16 zur Herstellung des ersten Verpackungselements 12. Der erste Materialbogen 16 ist vorgestanzt mit einem im Wesentlichen ebenen Bodenbereich 20, der hier rechteckig ausgeführt ist. Von dem Bodenbereich 20 erstrecken sich vier Seitenwandung bildende Bereiche 22, 24, wobei zwei in Figur 1 seitliche Seitenwandung bildende Bereiche 22 und zwei obere bzw. untere Seitenwandung bildende Bereiche 24 jeweils identisch ausgeführt sind.

Alle Seitenwandung bildenden Bereiche 22, 24 weisen jeweils ein inneres Wandelement 26, das sich an den Bodenbereich 20 anschließt, und ein äußeres Wandelement 28, das sich an das innere Wandelement 26 anschließt, auf und sind jeweils über Faltkanten 30 verbunden. Die Faltkanten 30 sind als Faltmarkierungen in dem ersten Materialbogen 16 in der Form von Rillen oder Falzen eingearbeitet. Außerdem weisen alle Seitenwandung bildenden Bereiche 22, 24 im Verbindungsbereich zu dem Bodenelement 20 jeweils zwei benachbarte Schnittkanten 32 auf, die einen Vorsprung 36 zu dem Bodenelement 20 definieren. Weiter sind an den jeweiligen freien Längsseiten 34 der äußeren Wandelemente 28 je zwei Vorsprünge 36 ausgebildet. Die Position der Vorsprünge 36 korrespondiert mit der Position der entsprechenden Schnittkanten 32.

An den seitlichen Seitenwandung bildenden Bereichen 22 sind jeweils an den inneren Wandelementen 26 zwei seitliche Montagelaschen 38 angeordnet, die sich an deren Querseiten 40 seitlich erstrecken. Zusätzlich ist in den seitlichen Seitenwandung bildenden Bereichen 22 jeweils mittig ein Langloch 42 im Bereich zwischen dem inneren und dem äußeren Wandelement 26, 28 angeordnet.

An den seitlichen Seitenwandung bildenden Bereichen 22 sind jeweils an den inneren Wandelementen 26 zwei seitliche Montagelaschen 38 angeordnet, die sich seitlich von deren Querseiten 40 erstrecken. Zusätzlich ist in den seitlichen Seitenwandung bildenden Bereichen 22 jeweils mittig ein Langloch 42 im Bereich zwischen dem entsprechenden inneren und dem äußeren Wandelement 26, 28 angeordnet.

Die zwei obere bzw. untere Seitenwandung bildenden Bereiche 24 weisen jeweils mittig eine Öffnung 44 im Bereich zwischen dem entsprechenden inneren und dem äußeren Wandelement 26, 28 auf.

Die Figuren 3 bis 7 zeigen das Falten des ersten Materialbogens 16 zur Herstellung des ersten Verpackungselements 12. Figur 3 zeigt dabei erneut den unter Bezug auf Figur 1 beschriebenen ersten Materialbogen 16.

Davon ausgehend werden in einem ersten Faltschritt, der in Figur 4 dargestellt ist, die beiden seitlichen Seitenwandung bildenden Bereiche 22 nach oben gebogen, und die Montagelaschen 38 werden nach innen eingeschlagen.

In einem zweiten Faltschritt, der in Figur 5 dargestellt ist, werden der obere bzw. untere Seitenwandung bildende Bereich 24 jeweils nach oben gebogen. Außerdem werden die inneren Wandelemente 26 mit den Montagelaschen 38 in Anlage gebracht, und die äußeren Wandelemente 28 werden entlang der dazwischenliegenden Faltkante 30 umgebogen, so dass die Montagelaschen 38 zwischen den inneren und äußeren Wandelementen 26, 28 geklemmt werden.

Mit dem Umbiegen der Seitenwand bildenden Bereiche 22, 24 werden durch die Schnittkanten 32 in dem Bodenbereich 20 schlitzartige Durchlässe 46 gebildet. Außerdem werden an den inneren Wandelementen 26 Fußelemente 48 freigelegt, die durch das Umbiegen der Seitenwand bildenden Bereiche 22, 24 von dem Bodenelement 20 nach unten zeigen.

In einem dritten Faltschritt, der in Figur 6 dargestellt ist, werden der obere bzw. untere Seitenwandung bildende Bereich 24 jeweils vollständig umgebogen. Die inneren und äußeren Wandelemente 26, 28 kommen in Anlage, und die Vorsprünge 36 werden beim Umbiegen in die schlitzartigen Durchlässe 46 eingeführt. Somit werden umlaufende, doppelwandige Seitenwandungen 50 gebildet. Die Vorsprünge 36 bilden zusammen mit den Fußelementen 48 Standfüße 52 entlang von Seitenrändern 54 des Bodenbereichs 20. Die Standfüße 52 erstrecken sich von der Bodenfläche 20 nach unten.

In einem vierten Faltschritt, der in Figur 7 dargestellt ist, werden alle Seitenwandung bildenden Bereich 24, 26 vollständig umgebogen, und die Vorsprünge 36 sind in die jeweiligen schlitzartigen Durchlässe 46 eingeführt. Damit ist das erste Verpackungselement 12 fertiggestellt.

Figur 2 zeigt den zweiten Materialbogen 18 zur Herstellung des zweiten Verpackungselements 14. Der zweite Materialbogen 18 ist vorgestanzt mit einem im Wesentlichen ebenen Abdeckbereich 56, der rechteckig ausgeführt ist. An dem Abdeckbereich 56 ist an jeder Seite ein Seitenwandelementen 58, 59 ausgebildet, das entlang einer jeweiligen Faltkante 60 umklappbar ist. Wie sich aus Figur 8 ergibt, werden durch die Seitenwandelemente 58, 59 im umgebogenen Zustand Seitenwände 62 gebildet. In der Ansicht in Figur 2 ist vorne an dem Abdeckbereich 56 eine vorspringende Lasche 64 ausgebildet, die aus dem entsprechenden in Figur 2 vorderen Seitenwandelemente 58 freigeschnitten ist. Außerdem weist der Abdeckbereich 56 von beiden seitlichen Rändern der vorspringenden Lasche 64 ausgehende Einschnitte 66 auf, die eine Verlängerung der Lasche 64 im Bereich des Abdeckbereichs 56 bilden. Die Länge der Öffnung 44 und die Breite der vorspringenden Lasche 64 sind so gewählt, dass die Länge der Öffnung 44 wenigstens der Breite der vorspringenden Lasche 64 entspricht.

Weitere Seitenwandelemente 59, d.h. die seitlichen und hinteren Seitenwandelemente 59, sind identisch ausgeführt. Entsprechend sind an dem Abdeckbereich Grifflaschen 68 ausgebildet, die aus dem entsprechenden seitlichen und hinteren Seitenwandelementen 59 in Figur 2 freigeschnitten sind. Wie in Figur 8 zu erkennen ist, korrespondieren die Positionen der vorspringenden Lasche 64 und der Grifflaschen 68 mit den Positionen der Langlöcher 42 und Öffnungen 44 des ersten Verpackungselements 12.

Das erste und das zweite Verpackungselement 12, 14 sind derart ausgeführt, dass sie im fertig gefalteten Zustand eine im Wesentlichen rechtwinklige Form aufweisen. Die Seitenwandungen 50 des ersten Verpackungselements 12 erstrecken sich senkrecht von dem Bodenbereich 20 nach oben. Entsprechend erstrecken sich die Seitenwände 62 des zweiten Verpackungselements 14 senkrecht von dem Abdeckbereich 56 nach unten.

Wie in Figur 8 dargestellt, lassen sich das erste und das zweite Verpackungselement 12, 14 unter Bildung des Transportbehälters 10 verschließen. Dazu wird das Deckelelement 14 auf das Basiselement 12 aufgesetzt, so dass die Seitenwände 62 des Deckelelements 14 innerhalb der umlaufenden Seitenwandung 50 eingesetzt sind. Dabei werden die vorspringende Lasche 64 und die Grifflaschen 68 in Aussparungen 70 in den Seitenwandungen 50, die durch die Langlöcher 42 und Öffnungen 44 im umgebogenen bzw. umgefalteten Zustand der Seitenwandung bildenden Bereiche 22, 24 gebildet werden, eingesetzt, so dass das Deckelelement 14 eingesetzt und mit der vorspringenden Lasche 64 und den Grifflaschen 68 in den Aussparungen 70 positioniert und fixiert wird. Dabei schließt eine Oberseite des zweiten Verpackungselements 14 bündig mit einer Oberkante der Seitenwandungen 50 ab, und die vorspringende Lasche 64 und die Grifflaschen 68 erstrecken sich über die umlaufenden Seitenwandungen 50 hinaus nach außen. Der Abdeckbereich 56 wird dabei innerhalb der umlaufenden Seitenwandungen 50 positioniert. Durch die Ausgestaltung der Aussparungen 70, insbesondere ihre Erstreckung in Richtung zu dem Bodenelement 20, werden die Aussparungen 70 nur teilweise durch die vorspringenden Laschen 64 und den Grifflaschen 68 verschlossen, und es werden Belüftungsöffnungen 82 gebildet. Die Transportverpackung 10 ist im geschlossenen Zustand auch in Figur 15 dargestellt.

Ebenfalls in Figur 15 ist gezeigt, wie mehrere identische Transportverpackungen 10 im geschlossenen Zustand gestapelt sind. Dabei kommen die Standfüße 52 einer oberen Transportverpackung 10 auf einer Oberseite eines Deckelelements 14 einer unteren Transportverpackung 10 zu stehen. Es bildet sich zwischen dem Deckelelement 14 der unteren Transportverpackung 10 und dem Basiselement 12 der oberen Transportverpackung 10 jeweils ein Luftspalt 72, der in diesem Ausführungsbeispiel eine Dicke von etwa vier Millimetern aufweist.

Die Figuren 9 bis 14 zeigen ein Aufstellen des Deckelelements 14 an dem Basiselement 12 bei der Transportverpackung 10 der ersten Ausführungsform. Das Aufstellen erfolgt mit der vorspringenden Lasche 64 und einem Einsteckbereich 74, der durch die Öffnungen 44 in den Seitenwandungen 50 definiert wird, wobei die Öffnungen 44 im Bereich der Umbiegung ausgebildet sind. Die vorspringende Lasche 64 und der Einsteckbereich 74 bilden somit Mittel, mit denen das Deckelelement 14 an dem Basiselement 12 aufstellbar ist.

Wie im Detail in den Figuren 9 bis 14 gezeigt ist, wird das Deckelelement 14 durch Einstecken der vorspringenden Lasche 44 in einen der Einsteckbereiche 74 an dem Basiselement 12 aufgestellt. Die vorspringende Lasche 44 wird also durch den Einsteckbereich 74 zwischen das innere Wandelement 26 und das äußere Wandelement 28 gesteckt, wie im Detail in den Figuren 9 bis 15 dargestellt ist. Dabei wird durch die Form der Öffnung 44 eine Aussparung 76 in dem inneren Wandelement 26 gebildet, welches im aufgestellten Zustand die vorspringende Lasche 64 zumindest teilweise freigibt und sichtbar lässt. Dadurch eignet sich die vorspringende Lasche 64 zur Beschriftung beispielsweise der Speisen in der Transportverpackung 10, da die vorspringende Lasche 64 sowohl im geschlossenen Zustand wie auch im aufgestellten Zustand sichtbar ist.

Entsprechend wird ausgehend von dem geschlossenen Zustand das Deckelelement 14 von dem Basiselement 12 abgenommen, um die Speisen entnehmen zu können, und im aufgestellten Zustand an dem Basiselement 12 positioniert, dass es sich mit einem Winkel zur Senkrechten positioniert ist. Der Winkel ist vorliegend klein, wie beispielsweise in Figur 11 deutlich zu sehen ist, d.h. das Deckelelement 14 ist im aufgestellten Zustand nahe an einer senkrechten Achse ausgerichtet.

Wenn auf dem Deckelelement 14 Informationen und/oder Werbung platziert sind, beispielsweise auf seiner im geschlossenen Zustand außenliegenden Seite, sind diese Informationen auch beim Aufstellen des Deckelelements 14 weiterhin sichtbar, da die außenliegende Seite im aufgestellten Zustand in Richtung der Speisen zeigt, also in Richtung einer Person, welche die Speisen aus dem Basiselement 12 verzehrt.

Die Figuren 16 bis 26 betreffen eine erfindungsgemäße zweiteilige Transportverpackung 10 gemäß einer zweiten Ausführungsform. Die Transportverpackung 10 der zweiten Ausführungsform ist weitgehend identisch zu der Transportverpackung 10 der ersten Ausführungsform. Entsprechend werden nachstehend lediglich die Unterschiede der Transportverpackung 10 der zweiten Ausführungsform gegenüber der Transportverpackung 10 der ersten Ausführungsform im Detail beschrieben. Alle weiteren Details entsprechen denen der Transportverpackung 10 der ersten Ausführungsform.

Die Transportverpackung 10 der zweiten Ausführungsform ist ebenfalls insgesamt als Faltverpackung ausgeführt, wie sich aus der nachstehenden Beschreibung ergibt. Die Transportverpackung 10 der zweiten Ausführungsform umfasst ebenfalls ein erstes und ein zweites Verpackungselement 12, 14, die getrennt ausgeführt sind. Das erste Verpackungselement 12 dient als Basiselement 12 für die Ablage der zubereiteten, warmen Pizza. Das zweite Verpackungselement 14 dient als Deckelelement 14.

Das erste und das zweite Verpackungselement 12, 14 sind entsprechend aus einem ersten und einem zweiten vorgestanzten Materialbogen 16, 18 hergestellt, die in den Figuren 16 und 17 dargestellt sind. Der erste und der zweite vorgestanzte Materialbogen 16, 18 sind gemäß dem zweiten Ausführungsbeispiel ebenfalls aus Pappe gefertigt.

Figur 16 zeigt den ersten Materialbogen 16 zur Herstellung des ersten Verpackungselements 12 gemäß der zweiten Ausführungsform. Der erste Materialbogen 16 ist vorgestanzt mit einem im Wesentlichen ebenen Bodenbereich 20, der hier rechteckig ausgeführt ist. Von dem Bodenbereich 20 erstrecken sich vier Seitenwandung bildende Bereiche 22, 24, wobei zwei in Figur 16 seitliche Seitenwandung bildende Bereiche 22 und zwei obere bzw. untere Seitenwandung bildende Bereiche 24 jeweils identisch ausgeführt sind.

Alle Seitenwandung bildenden Bereiche 22, 24 weisen in Übereinstimmung mit der ersten Ausführungsform ein inneres und ein äußeres Wandelement 26, 28 auf. Das innere Wandelement 26 wird jeweils in Richtung von dem Bodenelement 20 zu dem äußeren Wandelement 28 breiter, während sich das äußere Wandelement 28 in Richtung von dem inneren Wandelement 26 zu seiner freien Längsseite 34 wieder verjüngt. Benachbarte innere Wandelemente 26 sind dabei über Eckelemente 78 miteinander verbunden. Die Eckelemente 78 weisen somit einen Winkel von weniger als 90° auf.

Im Gegensatz zu der ersten Ausführungsform sind an den inneren Wandelementen 26 keine Montagelaschen 38 ausgebildet. Im Übrigen sind die Seitenwandung bildenden Bereiche 22, 24 in Übereinstimmung mit denen der ersten Ausführungsform ausgeführt.

Die Figuren 18 bis 22 zeigen das Falten des ersten Materialbogens 16 zur Herstellung des ersten Verpackungselements 12. Figur 18 zeigt dabei erneut den unter Bezug auf Figur 16 beschriebenen ersten Materialbogen 16.

In einem ersten Faltschritt, der in Figur 19 dargestellt ist, werden die seitlichen Seitenwandung bildenden Bereiche 22, 24 nach oben gebogen. Die Eckelemente 78 werden dabei entlang ihrer Mittellinie 80 nach innen gefaltet, um eine Annäherung der Querseiten 40 der inneren Wandelemente 26 zu ermöglichen. Die gefalteten Eckelemente 78 werden an jeweils eines der angrenzenden inneren Wandelemente 26 angelegt.

In einem zweiten Faltschritt, der in Figur 20 dargestellt ist, werden die äußeren Wandelemente 28 des oberen bzw. unteren Seitenwandung bildende Bereichs 24 jeweils nach innen umgebogen. Die inneren und äußeren Wandelemente 26, 28 werden dabei in Anlage gebracht.

In einem dritten Faltschritt, der in Figur 21 dargestellt ist, werden die äußeren Wandelemente 28 der seitlichen Seitenwandung bildenden Bereiche 22 umgebogen. Somit kommen bei allen Seitenwandung bildenden Bereichen 22, 24 die inneren und äußeren Wandelemente 26, 28 in Anlage, und die Vorsprünge 36 werden beim Umbiegen in die schlitzartigen Durchlässe 46 eingeführt.

Das so fertig gestellte, erste Verpackungselement 12 ist in Figur 22 dargestellt. Weitere Details zum Falten des ersten Materialbogens 16 zu dem ersten Verpackungselement 12 sind identisch zu der ersten Ausführungsform.

Figur 17 zeigt den zweiten Materialbogen 18 zur Herstellung des zweiten Verpackungselements 14. Der zweite Materialbogen 18 der zweiten Ausführungsform ist identisch zu dem zweiten Materialbogen 18 der ersten Ausführungsform.

Das erste und das zweite Verpackungselement 12, 14 sind derart ausgeführt, dass sie sich im fertig gefalteten Zustand in einer vertikalen Richtung nach unten verjüngen. Dies wird hauptsächlich durch den Winkel der Eckelemente erreicht, der wie bereits ausgeführt kleiner als 90° ist. Bei dem zweiten Verpackungselement 14 werden die Seitenwandelemente 58, 59 so weit umgebogen, dass die resultierenden Seitenwände 62 sich nach unten verjüngen. Beim Aufsetzen des Deckelelements 14 auf das Basiselement 12 ergibt sich ein Winkel der Seitenwände in Übereinstimmung mit einem Winkel der Seitenwandungen 50 des Basiselements 12.

Wie in den Figuren 23 und 24 dargestellt ist, lassen sich das erste und das zweite Verpackungselement 12, 14 unter Bildung des Transportbehälters 84 verschließen. Auch die Transportverpackung 10 der zweiten Ausführungsform kann im geschlossenen Zustand gestapelt werden. Es gelten die entsprechenden Ausführungen zur ersten Ausführungsform.

Die Figuren 25 und 26 zeigen ein Aufstellen des Deckelelements 14 an dem Basiselement 12 bei der Transportverpackung 10 der zweiten Ausführungsform. Die Ausführungen in Bezug auf die erste Ausführungsform gelten entsprechend.

Die Figuren 27 bis 30 betreffen eine erfindungsgemäße zweiteilige Transportverpackung 10 gemäß einer dritten Ausführungsform. Die Transportverpackung 10 der dritten Ausführungsform ist weitgehend identisch zu der Transportverpackung 10 der ersten Ausführungsform. Entsprechend werden nachstehend lediglich die Unterschiede der Transportverpackung 10 der dritten Ausführungsform gegenüber der Transportverpackung 10 der ersten Ausführungsform im Detail beschrieben. Alle weiteren Details entsprechen denen der Transportverpackung 10 der ersten Ausführungsform.

Die Transportverpackung 10 umfasst ein erstes und ein zweites Verpackungselement 12, 14, die getrennt ausgeführt sind. Das erste Verpackungselement 12 dient als Basiselement 12. Das zweite Verpackungselement 14 dient als Deckelelement 14. Zusätzlich umfasst die Transportverpackung 10 ein Trägerelement 86 zur Ablage der zubereiteten Speisen. Das erste und das zweite Verpackungselement 12, 14 bilden im verbundenen Zustand einen Transportbehälter 84, und das Trägerelement 86 wird darin eingesetzt, wie beispielsweise in den Figuren 29 und 30 im Detail gezeigt ist.

Die Form des ersten und zweiten Verpackungselements 14, 16 ist, wie zuvor unter Bezug auf die Transportverpackung 10 der ersten Ausführungsform beschrieben wurde. Allerdings sind sowohl das erste wie auch das zweite Verpackungselement 12, 14 aus einem dampfdurchlässigen Material gefertigt. In diesem Ausführungsbeispiel ist das dampfdurchlässige Material Pappe. In einem alternativen Ausführungsbeispiel sind das erste und das zweite Verpackungselements 12, 14 aus Karton, Bambus, Palmblatt oder Zuckerrohr hergestellt.

Auch gemäß der dritten Ausführungsform ist sind das erste und das zweite Verpackungselement 12, 14 als separate Verpackungselemente 12, 14 ausgeführt, die nach der Art einer Schachtel mit Deckel ausgeführt und entsprechend zu dem Transportbehälter 84 verschließbar sind.

Die Transportverpackung 10 umfasst in diesem Ausführungsbeispiel ein separates Trägerelement 86, das als Einsatz 86 ausgeführt ist. Das Basiselement 12 ist zur Aufnahme des Einsatzes 86 ausgeführt.

Das Trägerelement 86 der dritten Ausführungsform weist ein Bodenelement 88 zur Ablage der Speisen und eine Mehrzahl Greifelemente 90 auf, die an dem Bodenelement 88 angebracht sind, so dass das Trägerelement 86 mit den Greifelementen 90 aus dem Basiselement 12 entnehmbar ist. Das Bodenelement 88 weist eine Kreisform oder Scheibenform auf und ist flach oder tellerförmig ausgeführt für die Ablage von Pizza mit einer im Wesentlichen gleichen Erstreckung in seiner Länge und seiner Breite.

Die Greifelemente 90 sind gleichartig ausgeführt. Die Anzahl und Anordnung der Greifelemente 90 kann prinzipiell unterschiedlich ausgeführt sein. Die Greifelemente 90 sind gleichmäßig entlang einer Außenkante des Bodenelements 88 jeweils paarweise gegenüberliegend angeordnet. Die Greifelemente 90 bilden eine Verlängerung des Bodenelements 88, wobei die Greifelemente 90 von dem Bodenelement 88 in einer Richtung nach oben abstehen. Entsprechend ist das Trägerelement 86 insgesamt aus einem Materialbogen hergestellt, wobei ein mittlerer Bereich das Bodenelement 88 bildet, und Randbereiche als die Greifelemente 90 ausgeführt sind. Die Greifelemente 90 sind über eine Falz oder Faltkante von dem Bodenelement 88 separiert, wobei die Greifelemente 90 an der Faltkante 92 nach oben gebogen sind. Die Greifelement 90 sind mit Greiföffnungen 93 ausgeführt, die sich durch die Greifelemente 90 erstrecken.

Die Figur 31 betrifft eine erfindungsgemäße zweiteilige Transportverpackung 10 gemäß einer vierten Ausführungsform. Die Transportverpackung 10 der vierten Ausführungsform ist weitgehend identisch zu der Transportverpackung 10 der dritten Ausführungsform. Entsprechend werden nachstehend lediglich die Unterschiede der Transportverpackung 10 der vierten Ausführungsform gegenüber der Transportverpackung 10 der dritten Ausführungsform im Detail beschrieben. Weitere Details entsprechen denen der Transportverpackung 10 der dritten Ausführungsform.

Die Transportverpackung 10 der vierten Ausführungsform unterscheidet sich in der Ausgestaltung des Trägerelements 86 von der Transportverpackung 10 der dritten Ausführungsform. Entsprechend umfasst das Trägerelement 86 ein erstes und ein zweites Verpackungselement 12, 14, die getrennt ausgeführt sind. Das erste Verpackungselement 12 dient als Basiselement 12 für die Ablage der zubereiteten, warmen Pizza. Das zweite Verpackungselement 14 dient als Deckelelement 14. Zusätzlich umfasst die Transportverpackung 10 ein Trägerelement 86 zur Ablage der zubereiteten Speisen darauf. Das erste und das zweite Verpackungselement 12, 14 bilden im verbundenen Zustand einen Transportbehälter 84, und das Trägerelement 86 wird darin eingesetzt, wie beispielsweise in den Figuren 29 und 30 im Detail gezeigt ist.

Die Form des ersten und zweiten Verpackungselements 12, 14 ist, wie zuvor unter Bezug auf die Transportverpackung 10 der ersten Ausführungsform beschrieben wurde. Allerdings sind sowohl das erste wie auch das zweite Verpackungselement 16, 18 aus einem dampfdurchlässigen Material gefertigt. In diesem Ausführungsbeispiel ist das dampfdurchlässige Material Pappe. In einem alternativen Ausführungsbeispiel sind das erste und das zweite Verpackungselements 12, 14 aus Karton, Bambus, Palmblatt oder Zuckerrohr hergestellt.

Auch gemäß der dritten Ausführungsform ist sind das erste und das zweite Verpackungselement 12, 14 als separate Verpackungselemente 12, 14 ausgeführt, die nach der Art einer Schachtel mit Deckel ausgeführt und entsprechend zu dem Transportbehälter 84 verschließbar sind.

Die Transportverpackung 10 umfasst in diesem Ausführungsbeispiel ein separates Trägerelement 86, das als Einsatz 86 ausgeführt ist. Das Basiselement 12 ist zur Aufnahme des Einsatzes 86 ausgeführt.

Das Trägerelement 86 der vierten Ausführungsform weist ein Bodenelement 88 zur Ablage der Speisen und eine Mehrzahl Greifelemente 90 auf, die an dem Bodenelement 88 angebracht sind, so dass das Trägerelement 86 mit den Greifelementen 90 aus dem Basiselement 12 entnehmbar ist. Das Bodenelement 88 weist eine Kreisform bzw. Scheibenform auf und ist flach oder tellerförmig ausgeführt für die Ablage von Pizza mit einer im Wesentlichen gleichen Erstreckung in seiner Länge und seiner Breite.

Die Greifelemente 90 sind gleichartig ausgeführt. Die Anzahl und Anordnung der Greifelemente 90 kann prinzipiell unterschiedlich ausgeführt sein. Die Greifelemente 90 sind gleichmäßig entlang einer Außenkante des Bodenelements 88 jeweils paarweise gegenüberliegend angeordnet. Die Greifelemente 90 bilden eine Verlängerung des Bodenelements 88, die durch Umbiegen von dem Bodenelement 88 in einer Richtung senkrecht nach oben abstehen. Entsprechend ist das Trägerelement 86 insgesamt aus einem Materialbogen hergestellt, wobei ein mittlerer Bereich das Bodenelement 88 bildet, und Randbereiche als die Greifelemente 90 ausgeführt sind. Die Greifelemente 90 sind über eine Faltkante von dem Bodenelement 88 separiert, wobei die Greifelemente 90 an der Faltkante 92 jeweils nach oben gebogen sind. Die Greifelement 90 erstrecken sich von dem Bodenelement 88 im Wesentlichen senkrecht nach oben.

Die Figur 32 betrifft eine erfindungsgemäße Transportverpackung 10 gemäß einer fünften Ausführungsform. Die Transportverpackung 10 der fünften Ausführungsform ist weitgehend identisch zu der Transportverpackung 10 der dritten Ausführungsform. Entsprechend werden nachstehend lediglich die Unterschiede der Transportverpackung 10 der dritten Ausführungsform gegenüber der Transportverpackung 10 der ersten Ausführungsform im Detail beschrieben. Alle weiteren Details entsprechen denen der Transportverpackung 10 der dritten Ausführungsform.

Die Transportverpackung 10 umfasst ein erstes und ein zweites Verpackungselement 12, 14, die miteinander verbunden sind. Das erste Verpackungselement 12 dient als Basiselement 12, und das zweite Verpackungselement 14 dient als Deckelelement 14. Zusätzlich umfasst die Transportverpackung 10 ein separates Trägerelement 86 zur Ablage der zubereiteten Speisen darauf. Das erste und das zweite Verpackungselement 12, 14 bilden im verbundenen Zustand einen Transportbehälter 84, und das Trägerelement 86 wird darin eingesetzt. Das Trägerelement 86 der fünften Ausführungsform entspricht dem Trägerelement 86 der dritten Ausführungsform.

Die Form des ersten und zweiten Verpackungselements 12, 14 ist ähnlich, wie zuvor unter Bezug auf die Transportverpackung 10 der dritten Ausführungsform beschrieben wurde. Entsprechend weist das Basiselement 12 umlaufende Seitenwandungen 50 auf, die um ein Bodenelement 20 angeordnet sind. Das Deckelelement 14 weist umlaufende Seitenwände 62 auf, die um einen im Wesentlichen ebenen Abdeckbereich 56 angeordnet sind.

Gemäß der fünften Ausführungsform sind das erste und das zweite Verpackungselement 12, 14 miteinander verbunden. Der Transportbehälter 84 ist mit dem zweiten Verpackungselement 14 verschließbar. Dabei sind das Basiselement 12 und das Abdeckelement 14 verschwenkbar aneinander gehalten. Das erste und das zweite Verpackungselement 12, 14 sind ebenfalls als Faltelemente ausgeführt.

Zusätzlich ist der Transportbehälter 84 mit Trennmitteln 94 ausgeführt, mit denen das erste und das zweite Verpackungselement 12, 14 trennbar sind. Die Trennmittel 94 umfassen hier eine Perforation an einem Übergang zwischen dem ersten und dem zweiten Verpackungselement 12, 14.

Die Figur 33 betrifft eine erfindungsgemäße Transportverpackung 10 gemäß einer sechsten Ausführungsform. Die Transportverpackung 10 der sechsten Ausführungsform umfasst den Transportbehälter 84 der fünften Ausführungsform und das Trägerelement 86 der vierten Ausführungsform.

Die Figur 34 betrifft eine erfindungsgemäße Transportverpackung 10 gemäß einer siebten Ausführungsform. Die Transportverpackung 10 der siebten Ausführungsform ist weitgehend identisch zu der Transportverpackung 10 der fünften Ausführungsform. Sie unterscheidet sich von der Transportverpackung 10 der fünften Ausführungsform lediglich dadurch, dass das zweite Verpackungselement 14 an seiner Innenseite ein feuchtigkeitsabsorbierendes Vlies 96 aufweist, welches ein Rücktropfen von aufgenommenem und auskondensiertem Wasserdampf verhindert. Alle weiteren Details entsprechen denen der Transportverpackung 10 der fünften Ausführungsform.

Das feuchtigkeitsabsorbierende Vlies 96 weist in diesem Ausführungsbeispiel unidirektionale Poren auf, die Wasserdampf durchtreten lassen, während auskondensiertes Wasser nicht durch die Poren hindurchtreten und aus dem Vlies 96 austreten kann. Ein solches feuchtigkeitsabsorbierende Vlies ist beispielsweise aus der DE 10 2015 101 404 A1 bekannt, auf die hier explizit verwiesen wird.

**Bezugszeichenliste**

| | |
|---|---|
| Transportverpackung | 10 |
| erstes Verpackungselement, Basiselement, Trägerelement | 12 |
| zweites Verpackungselement, Deckelelement | 14 |
| erster Materialbogen | 16 |
| zweiter Materialbogen | 18 |
| Bodenbereich | 20 |
| seitlicher Seitenwandung bildender Bereich | 22 |
| oberer bzw. unterer Seitenwandung bildender Bereich | 24 |
| inneres Wandelement | 26 |
| äußeres Wandelement | 28 |
| Faltkante | 30 |
| Schnittkante | 32 |
| freie Längsseite | 34 |
| Vorsprung | 36 |
| Montagelaschen | 38 |
| Querseite | 40 |
| Langloch | 42 |
| Öffnung | 44 |
| schlitzartiger Durchlass | 46 |
| Fußelement | 48 |
| Seitenwandung | 50 |
| Standfuß | 52 |
| Seitenrand | 54 |
| Abdeckbereich | 56 |
| vorderes Seitenwandelement | 58 |
| seitliches und hinteres Seitenwandelement | 59 |
| Faltkante | 60 |
| Seitenwand | 62 |
| vorspringende Lasche, Mittel | 64 |
| Einschnitt | 66 |
| Grifflasche, Vorsprung | 68 |
| Aussparung | 70 |
| Luftspalt | 72 |
| Einsteckbereich, Mittel | 74 |
| Aussparung | 76 |
| Eckelement | 78 |
| Mittellinie | 80 |
| Belüftungsöffnung | 82 |
| Transportbehälter | 84 |
| Trägerelement, Einsatz | 86 |
| Bodenelement | 88 |
| Greifelement | 90 |
| Falzkante | 92 |
| Greiföffnung | 93 |
| Trennmittel, Perforation | 94 |
| Vlies | 96 |

## Patentansprüche

1. Transportverpackung (10) für zubereitete, warme Speisen, insbesondere für Pizza, umfassend
ein Trägerelement (12, 86) für die Ablage der zubereiteten, warmen Speisen, und
einen umschließenden Transportbehälter (10) für die Aufnahme der zubereiteten, warmen Speisen,
**dadurch gekennzeichnet, dass**
das Trägerelement (12, 86) aus einem bis zu einer Grenztemperatur von wenigstens 200°C hitzebeständigen, lebensmittelgeeigneten und feuchtigkeitsundurchlässigen Material hergestellt ist.

2. Transportverpackung (10) nach Anspruch 1, **dadurch gekennzeichnet, dass**
der umschließende Transportbehälter (84) wenigstens eine Belüftungsöffnung (82) aufweist, durch die Feuchtigkeit aus dem Transportbehälter (84) austreten kann.

3. Transportverpackung (10) nach einem der vorhergehenden Ansprüche 1 oder 2, **dadurch gekennzeichnet, dass**
der umschließende Transportbehälter (84) zumindest teilweise aus einem dampfdurchlässigen Material hergestellt ist, insbesondere aus Karton, Pappe, Bambus, Palmblatt, Zuckerrohr oder ähnlichen.

4. Transportverpackung (10) nach einem der vorhergehenden Ansprüche 1 bis 3, **dadurch gekennzeichnet, dass**
der umschließende Transportbehälter (84) an seiner Innenseite ein feuchtigkeitsabsorbierendes Vlies (96) aufweist, welches ein Rücktropfen von aufgenommenem und auskondensiertem Wasserdampf verhindert.

5. Transportverpackung (10) nach einem der vorhergehenden Ansprüche, **dadurch gekennzeichnet, dass**
der umschließende Transportbehälter (84) für die Aufnahme der zubereiteten, warmen Speisen, ein erstes und ein zweites Verpackungselement (12, 14) aufweist, die als Basiselement (12) und Deckelelement (14) ausgeführt und zu dem umschließenden Transportbehälter (84) verbindbar sind, und
das Trägerelement (12, 86) integral mit dem Basiselement (12) ausgeführt ist.

6. Transportverpackung (10) nach einem der vorhergehenden Ansprüche 1 bis 4, **dadurch gekennzeichnet, dass**
der umschließende Transportbehälter (84) für die Aufnahme der zubereiteten, warmen Speisen, ein erstes und ein zweites Verpackungselement (12, 14) aufweist, die als Basiselement (12) und Deckelelement (14) ausgeführt und zu dem umschließenden Transportbehälter (84) verbindbar sind, und
das Trägerelement (12, 86) als Einsatz (86) ausgeführt ist, wobei das Basiselement (12) zur Aufnahme des Einsatzes (86) ausgeführt ist.

7. Transportverpackung (10) nach Anspruch 6, **dadurch gekennzeichnet, dass**
das Trägerelement (12, 86) ein Bodenelement (88) zur Ablage der Speisen und eine Mehrzahl Greifelemente (90), die an dem Bodenelement (88) angebracht sind, aufweist, wobei das Trägerelement (12, 86) mit den Greifelementen (90) aus dem Basiselement (12) entnehmbar ist.

8. Transportverpackung (10) nach einem der vorhergehenden Ansprüche, **dadurch gekennzeichnet, dass**
das erste und das zweite Verpackungselement (12, 14) miteinander verbunden sind, und der Transportbehälter (84) mit dem zweiten Verpackungselement (14) verschließbar ist.

9. Transportverpackung (10) nach Anspruch 8, **dadurch gekennzeichnet, dass**
der Transportbehälter (10) mit Trennmitteln (94) ausgeführt ist, mit denen das erste und das zweite Verpackungselement (12, 14) trennbar sind.

10. Transportverpackung (10) nach einem der vorhergehenden Ansprüche 1 bis 7, **dadurch gekennzeichnet, dass**
das erste und das zweite Verpackungselement (12, 14) als separate Verpackungselemente (12, 14) ausgeführt sind, die zu dem Transportbehälter (84) verschließbar sind.

11. Transportverpackung (10) nach einem der vorhergehenden Ansprüche, **dadurch gekennzeichnet, dass**
das Trägerelement (12, 86) einen laminierten, mehrschichtigen Aufbau aufweist, wobei die einzelnen Schichten mit einem Adhäsiv miteinander verbunden sind.

12. Transportverpackung (10) nach einem der vorhergehenden Ansprüche, **dadurch gekennzeichnet, dass**
das Trägerelement (12, 86) als Faltelement ausgeführt ist, welches durch Falten eines vorgestanzten Materialbogens (16) gefertigt ist.

13. Transportverpackung (10) nach einem der vorhergehenden Ansprüche 1 bis 11, **dadurch gekennzeichnet, dass**
das Trägerelement (12, 86) aus einem Materialbogen durch Tiefziehen unter Wärme und Druck gefertigt ist.

14. Verwendung eines Trägerelements (12, 86) aus einem bis zu einer Grenztemperatur von wenigstens 200°C hitzebeständigen, lebensmittelgeeigneten und feuchtigkeitsundurchlässigen Material für eine Transportverpackung (10) für zubereitete, warme Speisen, insbesondere für Pizza, wobei das Trägerelement (12, 86) für die Ablage der zubereiteten, warmen Speisen ausgeführt ist, und die Transportverpackung (10) einen umschließenden Transportbehälter (84) für die Aufnahme der zubereiteten, warmen Speisen aufweist.

15. Verfahren zur Zubereitung einer frischen Pizza, umfassend die Schritte
Zubereiten einer Rohpizza,
Vorbacken der Rohpizza in einem Pizzaofen mit einer Backdauer kleiner als eine Fertigbackdauer,
Verpacken der vorgebackenen Pizza in einer Transportverpackung (10) nach einem der Ansprüche 1 bis 13,
Positionieren der vorgebackenen Pizza auf dem Trägerelement (12, 86) in einem Backofen bei einer Temperatur nicht über der Grenztemperatur, und
Fertigbacken der vorgebackenen Pizza in dem Backofen.
